# FASCICULE DE BREVET EUROPEEN

(11) **EP 0 564 345 B1**
(45) Date de publication et mention de la délivrance du brevet: **29.11.1995**
(21) Numéro de dépôt: 93400804.6
(22) Date de dépôt: 29.03.1993
(51) Int. Cl.: B65B 7/28

(54) **Dispositif de sertissage de boîtes de conserve à grande cadence**
Hochleistungs-Bördelmaschine zum Verschliessen von Konservendosen
High-speed apparatus for crimping tins

(30) Priorité: 31.03.1992 FR 9203907
(43) Date de publication de la demande: 06.10.1993
(73) Titulaire: HEMA TECHNOLOGIES, F-29556 Quimper Cédex 9 (FR)
(72) Inventeur: Marchadour, Jean-Charles, F-29120 St. Jean Trolimont (FR)
(74) Mandataire: Joly, Jean-Jacques

(56) Documents cités:
- FR-A- 2 303 713
- FR-A- 2 464 190
- GB-A- 1 190 381
- US-A- 3 868 917

## Description

La présente invention se rapporte à un dispositif permettant de sertir le couvercle de boîtes de conserve, comprenant une tête de sertissage et un pied de compression destiné à supporter le corps d'une boîte de conserve sur lequel a été mis en place un couvercle et à presser ce dernier sur le corps de boîte, par poussée de la boîte contre un mandrin fixe avec une force déterminée, durant toute l'opération de sertissage; le pied de compression est fixé à l'extrémité d'un premier élément d'une tige télescopique qui s'étend suivant un axe perpendiculaire à la surface porteuse offerte par le pied de compression et comprend deux éléments pouvant coulisser l'un par rapport à l'autre, auxquels est associé un ressort qui tend à les écarter l'un de l'autre, tandis que le second élément est couplé à un moyen moteur susceptible de lui imposer un mouvement alternatif de translation longitudinal entre deux positions extrêmes définies, savoir une position de repos, éloignée du mandrin précité, et une position de travail causant la mise en compression du couvercle sur le corps de boîte par le mandrin via ledit ressort, le premier élément de la tige et le pied de compression.

Le rôle du pied de compression consiste à presser le couvercle sur le corps de boîte avec plus ou moins de force pendant la phase de sertissage, au cours de laquelle le bord du couvercle est roulé autour du bord du corps de boîte, puis écrasé afin d'obtenir une liaison étanche par sertissage périphérique. La pression exercée sur le couvercle a une influence déterminante sur la qualité du roulé de sertissage réalisé le long du bord du couvercle. Elle doit avoir une valeur constante bien déterminée pour un type de boîte donné; une pression trop faible ou trop forte conduit à un sertissage défectueux.

Dans le mécanisme défini ci-dessus, le pied de compression prend appui sur le second élément précité, servant d'organe de commande, par l'intermédiaire du ressort, l'ensemble effectuant un mouvement alternatif d'autant plus rapide que la cadence de sertissage est élevée.

Lorsque cette cadence est basse, les phénomènes d'inertie sont peu importants et le pied de compression suit correctement les déplacements de l'organe de commande, le ressort conservant un état sensiblement constant.

Si la cadence augmente, le ressort se trouve sollicité à chaque course de l'ensemble en direction de la boîte à sertir, du fait de l'inertie du pied de compression et du premier élément auquel il est fixé; comme il n'exerce correctement la pression requise pour le sertissage que lorsqu'il est stabilisé, on conçoit que le degré de compression diffère de la valeur désirée, et ce d'autant plus que la cadence augmente, surtout si les boîtes à sertir sont d'un type nécessitant un effort de compression de petite valeur, donc un ressort relativement faible (c'est le cas par exemple de boîtes à parois minces en alliage léger).

Il y a donc apparemment incompatibilité entre la réalisation à grande cadence du sertissage de boîtes de conserve et l'obtention d'un faible effort de compression sur celles-ci durant l'opération de sertissage.

La présente invention a pour but de lever cette incompatibilité. A cet effet, il est prévu, selon l'invention, de munir la tige télescopique de moyens de verrouillage mutuel temporaire de ses deux éléments constitutifs, qui maintiennent ceux-ci immobilisés l'un par rapport à l'autre dans une position relative où le ressort est dans un état de précontrainte déterminé, et ce durant la majeure partie de la course du premier élément en direction du mandrin, puis, peu avant la fin de cette course, libèrent du premier élément le second, lequel produit alors la compression du couvercle sur le corps de boîte sous le seul effet de la force développée par le ressort sous ladite précontrainte, quelle que soit la valeur plus ou moins faible de celle-ci.

Grâce à ces dispositions, la course de la tige porteuse du pied de compression se subdivise en deux parties : une première partie où les deux éléments de la tige, verrouillés ensemble, se comportent comme une pièce monobloc, de sorte que le pied de compression exécute fidèlement le mouvement imposé par le moyen moteur, quelle que soit l'amplitude de l'accélération imprimée par celui-ci, et ce sans que le ressort soit aucunement sollicité. Puis, dans une deuxième partie, qui correspond à la fin de course du pied de compression, le premier élément se dissocie du second, dont il ne dépend plus que par l'intermédiaire du ressort. Celui-ci joue alors son rôle en exerçant l'effort de compression désiré sur le couvercle à sertir.

Il est donc maintenant possible d'effectuer le sertissage de boîtes de conserve à grande cadence tout en ménageant l'application à leurs couvercles d'un effort de compression précis et constant, éventuellement de valeur faible.

Dans une forme de réalisation préférée, les moyens de verrouillage des deux éléments de la tige télescopique comprennent une chambre délimitée par des parois appartenant respectivement à l'un et à l'autre de ces éléments, dont le volume interne est directement déterminé par la position mutuelle de ceux-ci lorsqu'ils coulissent l'un par rapport à l'autre, et un moyen de butée qui détermine la situation d'extension maximale de la tige; la chambre est reliée en permanence à une source de liquide sous pression et, mais seulement lorsque la tige va atteindre sa position de fin de course en direction du mandrin, à une voie de décharge de ce liquide hors de la chambre. Le liquide remplissant la chambre forme un coussin hydraulique incompressible emprisonné entre les deux éléments, qu'il solidarise rigoureusement, les deux éléments se trouvant brusquement libérés de cette liaison dès que le liquide peut s'échapper hors de la chambre. Celle-ci peut être reliée à la source de liquide sous pression par une canalisation comportant un clapet anti-retour, lequel empêche, durant la phase de compression, tout retour du liquide hydraulique vers la source et assure un parfait confinement de celui-ci dans la chambre même si la source le délivre sous une pression pas très élevée.

De préférence, le dispositif est conçu de telle sorte que le volume interne de la chambre augmente ou diminue suivant que les éléments de la tige coulissent mutuellement pour mettre celle-ci en extension ou la faire se rétracter, respectivement. Dans ce cas, il convient que la chambre soit délimitée par un fond et une paroi latérale tubulaire appartenant à l'un des deux éléments de la tige et par un piston constitué par l'extrémité de l'autre élément, ce piston coulissant à l'intérieur de la chambre, et que ladite paroi latérale soit percée d'un premier orifice communiquant en permanence avec la source de liquide sous pression, et d'un second orifice communiquant avec un conduit de décharge uniquement en fin de course de l'élément auquel appartient ladite paroi latérale.

Dans une forme de réalisation particulière, l'élément auquel appartient la paroi latérale de la chambre est le premier élément, le piston étant constitué par l'extrémité du second élément.

Quant au moyen de butée précité, il peut comprendre une clavette traversant transversalement à la fois le premier et le second élément de la tige, l'un d'eux au moins par une boutonnière ou une paire de boutonnières autorisant entre les deux éléments un jeu de coulissement d'amplitude supérieure à la course résiduelle exécutée par le second élément après son déverrouillage d'avec le premier, afin d'écarter tout risque de court-circuit mécanique du ressort en fin de course par l'intermédiaire de la clavette. Il convient par ailleurs que les extrémités de cette dernière soient reçues dans une paire de fentes de guidage creusées dans une pièce fixe et s'étendant suivant la direction de l'axe de la tige télescopique, afin de stabiliser la tige télescopique autour de son axe, sans possibilité de rotation, et d'obliger ainsi le pied de compression à conserver une orientation constante par rapport au mandrin fixe.

D'autres particularités et avantages de l'invention ressortiront de la description qui va suivre, en regard des dessins annexés, d'un exemple de réalisation non limitatif.

Les figures 1 et 2 représentent schématiquement, en coupe axiale, un dispositif selon l'invention, respectivement au moment de l'arrivée dans la tête de sertissage d'une boîte de conserve à sertir, et durant l'opération de sertissage.

On voit sur la figure 1 une boîte de conserve 1 composée d'un corps de boîte 1a et d'un couvercle 1b qui recouvre celui-ci. Ces deux éléments sont déjà provisoirement liés l'un à l'autre par deux points de "clinchage" où le bord du couvercle 1b a été localement serti au bord supérieur du corps de boîte 1a. La boîte de conserve 1 dans cette situation a été auparavant amenée, par glissement sur un plan support P sous l'action d'une étoile de transport (non représentée), à reposer sur un plateau 2 dénommé "pied de compression", juste au-dessous d'un mandrin 3 fixe, en position centrée, tout comme le pied de compression 2 et le mandrin 3, sur l'axe 4 d'une tête de sertissage. Celle-ci comporte des molettes rotatives de sertissage, dont une seule est représentée, désignée par la référence 5.

Pour réaliser l'opération de sertissage du couvercle 1b sur le corps de boîte la, on fait soulever ceux-ci par le pied de compression 2 en direction du mandrin 3 (figure 2) de telle manière que le couvercle 1b se trouve pressé par le mandrin 3 sur le corps de boîte 1a avec une force bien déterminée et se trouve ainsi parfaitement maintenu en place. Puis, l'axe de rotation 6 de la molette 5 ayant été rapproché de l'axe 4 de la tête de sertissage, on fait tourner la molette autour de la boîte 1 le long du pourtour de laquelle elle roule en effectuant le sertissage, étant guidée (par des moyens non représentés) de façon à suivre exactement le contour de la boîte. Durant cette opération, la molette force le bord du couvercle à s'enrouler autour du bord du corps de boîte et à s'y solidariser. L'opération de sertissage se déroule de préférence en deux temps, par action d'une molette de première passe, qui assure ledit enroulement, puis d'une molette de deuxième passe, qui écrase les bords enroulés du couvercle et du corps de boîte.

Le pied de compression 2 est monté au sommet d'une tige télescopique 7, alignée sur l'axe 4 de la tête de sertissage. Cette tige se compose d'un premier élément 7a supérieur et d'un second élément 7b inférieur, capables de coulisser mutuellement suivant la direction de l'axe 4. A sa partie inférieure, l'élément 7a est évidé de façon à former une chambre interne 8 cylindrique délimitée par un premier fond 8a et une paroi latérale 8c appartenant à cet élément, ainsi que par un second fond 8b formé par l'extrémité de l'élément 7b qui coulisse dans la chambre 8 à la façon d'un piston. L'amplitude de ce coulissement est limitée par une clavette 9 brochant transversalement à travers l'élément 7b, auquel elle est assujettie, et à travers la paroi de la chambre 8 (ou plus exactement son prolongement) via une paire de boutonnières 10 dans lesquelles la clavette 9 peut jouer quelque peu suivant la direction de l'axe 4. En outre, les extrémités de la clavette 9 sont guidées dans des fentes 11 s'étendant suivant la direction de l'axe 4, qui sont creusées radialement dans une chemise 12 fixe entourant l'élément supérieur 7a, lequel peut y coulisser longitudinalement. La coopération de la clavette 9 avec les fentes 11 empêche toute rotation autour de l'axe 4 des éléments 7a, 7b de la tige 7, donc du pied de compression 2 lié à l'élément 7a.

Entre les fonds opposés 8a, 8b limitant axialement la chambre 8 est disposé un ressort de compression 13, qui s'y trouve maintenu sous une certaine précontrainte de valeur réglable à l'aide de moyens non représentés. Ce ressort tend à faire s'écarter l'un de l'autre les deux éléments 7a, 7b.

La tige télescopique 7 est animée d'un mouvement alternatif suivant la direction de l'axe 4 afin de faire monter le pied de compression 2 vers le mandrin 3 ou de l'en écarter par abaissement aux moments voulus des cycles successifs des opérations de sertissage. A cet effet, à l'élément 7a est fixée en saillie latérale, dans sa partie inférieure, une pièce 14 supportant un galet rotatif 15 d'axe 16 perpendiculaire à l'axe 4. Ce galet est engagé dans une piste de guidage 17 fermée sur elle-même, de tracé approprié, que comporte un plateau 18 tournant autour de son axe 19, parallèle à l'axe 16 du galet 15, sous l'action d'un moteur (non représenté). En fait, il convient de dédoubler le galet 15 en deux galets voisins, d'axes parallèles, l'un roulant contre le flanc extérieur de la piste 17 et l'autre contre son flanc intérieur.

La chemise fixe 12 est percée de deux conduits radiaux 20, 21; l'un, désigné par la référence 20, est relié, via un clapet anti-retour 22, à une source 23 de liquide sous pression (dans le présent exemple, il s'agit de la source d'huile de lubrification par barbotage du mécanisme 14-18 d'entraînement de l'élément 7b); l'autre, désigné par la référence 21, débouche dans l'atmosphère extérieure. Parallèlement, la paroi latérale 8c de la chambre 8 est percée de deux orifices 24, 25. L'orifice 24 présente une forme allongée dans la direction de l'axe 4 de telle sorte que, au cours des mouvements de translation de l'élément 7a, le conduit 20 de la chemise 12 reste constamment en regard de l'orifice 24, et que par suite la chambre 8 puisse recevoir en permanence du liquide de la source 23. L'orifice 25, de section réduite semblable à celle du conduit 21, est positionné de façon à ne venir en regard de celui-ci que lorsque l'élément 7a va atteindre la fin de sa course vers le mandrin 3.

Le dispositif qui vient d'être décrit fonctionne de la manière expliquée ci-après.

Initialement, lorsque une étoile de transfert (non représentée) amène la boîte 1 sur le pied de compression 2, celui-ci affleure la surface du plan P, du fait que les éléments 7a, 7b de la tige 7 sont mis en position basse sous la commande du galet 15 guidé dans la piste 17 du plateau rotatif 18. Sous l'action du ressort 13, la tige 7 est en situation d'extension, définie par la clavette 9 en butée contre l'extrémité inférieure des boutonnières 10. L'orifice 25 ne se trouve pas en regard du conduit 21; il est donc obturé par la paroi de la chemise 12, de sorte que l'huile qui remplit la chambre 8 ne peut sortir de celle-ci ni par l'orifice 25, ni par l'orifice 24 à cause du clapet anti-retour 22. Cette masse d'huile prisonnière crée un couplage hydraulique entre les éléments 7a, 7b constituant la tige 7, qui les rend rigidement solidaires.

Du fait de la rotation du plateau 18, le galet 15 commence à remonter, obligeant l'élément 7b et, par suite, l'élément 7a à se déplacer en direction du mandrin 3. Ces deux éléments se déplacent alors en bloc, la tige 7 qu'ils forment ensemble obéissant rigoureusement au mouvement commandé par le galet 15, quelle que soit l'importance de l'accélération qui lui est communiquée par celui-ci. Durant cette phase, le ressort 13 est complètement inopérant.

Il en résulte un rapprochement de la boîte 1 vis-à-vis du mandrin 3 qui peut être très rapide. Toutefois, lorsque le couvercle 1b va toucher le mandrin (figure 2), l'orifice 25 atteint le conduit 21, de sorte que l'huile contenue dans la chambre 8 peut s'en échapper vers l'extérieur. La pression dans la chambre tombe par suite à zéro et les deux éléments 7a, 7b se trouvent dissociés. Le ressort 13 produit alors son effet qui est de repousser vers le mandrin, avec une force déterminée correspondant à son état de précontrainte, l'élément 7a en prenant appui sur l'élément 7b. La force de compression du couvercle 1b sur le corps de boîte 1a qui en résulte peut être relativement faible, car elle n'intervient qu'en fin de course de l'élément 7a, lequel est, durant la majeure partie de sa course, actionné indépendamment du ressort 13, étant verrouillé hydrauliquement avec l'élément 7b mu par le galet 15 par l'intermédiaire de la chambre 8 remplie d'huile et close. Ce mode d'actionnement en translation du pied de compression 2 autorise donc à la fois une grande cadence de fonctionnement sans effet d'inertie fâcheux de l'élément 7a par rapport à l'élément 7b, et une intensité mesurée de la force de compression appliquée au couvercle 1b sur le corps de boîte 1a; cette intensité peut en particulier être réglée à un niveau très bas lorsque le corps de boîte est fragile, étant réalisé par exemple en tôle d'aluminium très mince.

Le galet 15 dans sa piste de guidage 17 maintient alors, via la tige 7 et le pied de compression 2, le couvercle 1b pressé sur le corps de boîte 1a durant tout le temps que les molettes de sertissage, s'étant rapprochées au contact de la boîte 1, tournent autour de celle-ci en réalisant sur tout son pourtour la fixation de son couvercle par sertissage. Dans cette situation, il importe que les éléments 7a, 7b ne soient en liaison que par le ressort 13, ce qui implique que les boutonnières 10 dans lesquelles est engagée la clavette 9 soient suffisamment longues pour que celle-ci, ayant quitté leur extrémité inférieure lorsque le ressort 13 se comprime, ne vienne pas buter contre leur extrémité supérieure, ce qui rétablirait indûment une liaison rigide entre les deux éléments 7a, 7b.

Lorsque le sertissage est achevé, le galet 15 commence à faire redescendre l'élément 7b. L'élément 7a fait de même, entraîné par la clavette 9 venue en contact avec l'extrémité inférieure des boutonnières 10. Presque aussitôt, l'orifice 25 de la chambre 8 quitte le conduit de décharge 21, de sorte que l'huile contenue dans la chambre y est de nouveau retenue prisonnière et que, par suite, le verrouillage hydraulique est rétabli entre les éléments 7a et 7b de la tige 7, laquelle reprend finalement, sous l'action du galet 15, sa position basse illustrée à la figure 1.

A titre indicatif, la mise en oeuvre du dispositif décrit pour le sertissage de boîtes de conserve permet de porter la cadence de 80 boîtes/min environ à 200 boîtes/min ou plus, la cadence étant alors limitée par la tête de sertissage plutôt que par le mécanisme de compression.

## Revendications

1. Dispositif permettant de sertir le couvercle (1b) de boîtes de conserve (1), comprenant une tête de sertissage et un pied de compression (2) destiné à supporter le corps (1a) d'une boîte de conserve (1) sur lequel a été mis en place un couvercle (16) et à presser ce dernier sur le corps de boîte, par poussée de la boîte contre un mandrin fixe (3) avec une force déterminée, durant toute l'opération de sertissage, le pied de compression (2) étant fixé à l'extrémité d'un premier élément (7a) d'une tige télescopique (7) qui s'étend suivant un axe perpendiculaire à la surface porteuse offerte par le pied de compression (2) et comprend deux éléments (7a, 7b) pouvant coulisser l'un par rapport à l'autre, auxquels est associé un ressort (13) qui tend à les écarter l'un de l'autre, tandis que le second élément (76) est couplé à un moyen moteur (17, 18) susceptible de lui imposer un mouvement alternatif de translation longitudinal entre deux positions extrêmes définies, savoir une position de repos, éloignée du mandrin (3) précité, et une position de travail causant la mise en compression du couvercle (16) sur le corps (1a) de boîte par le mandrin (3) via ledit ressort (13), le premier élément (7a) de la tige et le pied de compression (2), caractérisé par le fait que la tige télescopique (7) est munie de moyens de verrouillage mutuel temporaire de ses deux éléments (7a, 7b), qui maintiennent ceux-ci immobilisés l'un par rapport à l'autre dans une position relative où le ressort (13) est dans un état de précontrainte déterminé, et ce durant la majeure partie de la course du premier élément (7a) en direction du mandrin (3), puis, peu avant la fin de cette course, libèrent du premier élément le second, lequel produit alors la compression du couvercle (1b) sur le corps de boîte (1a) sous le seul effet de la force développée par le ressort (13) sous ladite précontrainte.

2. Dispositif selon la revendication 1, caractérisé par le fait que les moyens de verrouillage comprennent une chambre (8) délimitée par des parois appartenant respectivement à l'un et à l'autre des deux éléments (7a, 7b) de la tige télescopique (7), dont le volume interne est directement déterminé par la position mutuelle de ceux-ci lorsqu'ils coulissent l'un par rapport à l'autre, et un moyen de butée (9, 10) qui détermine la situation d'extension maximale de la tige (7), et que la chambre (8) est reliée en permanence à une source (23) de liquide sous pression et, mais seulement lorsque la tige (7) va atteindre sa position de fin de course en direction du mandrin (3), à une voie (25, 21) de décharge de ce liquide hors de la chambre (8).

3. Dispositif selon la revendication 2, caractérisé par le fait que la chambre (8) est reliée à la source (23) de liquide sous pression par une canalisation comportant un clapet anti-retour (22).

4. Dispositif selon la revendication 2 ou 3, caractérisé par le fait que le volume interne de la chambre (8) augmente ou diminue suivant que les éléments (7a, 7b) de la tige coulissent mutuellement pour mettre celle-ci en extension ou la faire se rétracter, respectivement.

5. Dispositif selon la revendication 4, caractérisé par le fait que la chambre (8) est délimitée par un fond (8a) et une paroi latérale (8c) tubulaire appartenant à l'un des deux éléments de la tige (7) et par un piston (8b) constitué par l'extrémité de l'autre élément, ce piston coulissant à l'intérieur de la chambre, et que ladite paroi latérale (8c) est percée d'un premier orifice (24) communiquant en permanence avec la source (23) de liquide sous pression, et d'un second orifice (25) communiquant avec un conduit (21) de décharge uniquement en fin de course de l'élément auquel appartient ladite paroi latérale.

6. Dispositif selon la revendication 5, caractérisé par le fait que l'élément auquel appartient la paroi latérale (8c) de la chambre (8) est le premier élément (7a), le piston (8b) étant constitué par l'extrémité du second élément (7b).

7. Dispositif selon l'une quelconque des revendications 2 à 6, caractérisé par le fait que le moyen de butée comprend une clavette (9) traversant transversalement à la fois le premier et le second élément de la tige, l'un d'eux au moins par une boutonnière ou une paire de boutonnières (10) autorisant entre les deux éléments (7a, 7b) un jeu de coulissement d'amplitude supérieure à la course résiduelle exécutée par le second élément (7b) après son déverrouillage d'avec le premier.

8. Dispositif selon la revendication 7, caractérisé par le fait que les extrémités de la clavette (9) sont reçues dans une paire de fentes de guidage (11) creusées dans une pièce fixe (12) et s'étendant suivant la direction de l'axe (4) de la tige télescopique (7).

## Claims

1. Device enabling the lid (1b) of food cans (1) to be crimped in place, comprising a crimping head and a compression stand (2) intended for supporting the body (1a) of a food can (1) on which a lid (1b) has been placed and for pressing said lid onto the body of the can by urging the can against a fixed mandrel (3) with a predetermined force throughout the crimping operation, the compression stand (2) being fixed to the end of a first element (7a) of a telescopic rod (7) that extends along an axis perpendicular to the support face provided by the compression stand (2) and that comprises two elements (7a, 7b) capable of sliding one relative to the other, to which elements is associated a spring (13) that urges them apart from each other, the second element (7b) being coupled to drive means (17, 18) suitable for imparting a longitudinal reciprocating translation motion thereto between two defined extreme positions, namely a rest position at a distance from said mandrel (3), and a working position causing the mandrel (3) to hold the lid (1b) down on the can body (1a) against thrust imparted via said spring (13), the first element (7a) of the rod and the compression stand (2), characterized by the fact that the telescopic rod (7) is provided with means for locking mutually and temporarily together its two elements (7a, 7b), which means keep said elements stationary relative to each other in a relative position in which the spring (13) is in a predetermined prestressed state, and this throughout most of the stroke of the first element (7a) towards the mandrel (3), and then which, shortly before the end of said stroke, release the second element from the first, said second element thereby causing the lid (1b) to be pressed down on the can body (1a) solely under the effect of the force developed by the spring (13) under said prestress.

2. Device according to claim 1, characterized by the fact that the locking means comprise a chamber (8) defined by walls which respectively belong to one and the other of the two elements (7a, 7b) of the telescopic rod (7), the inner volume of which chamber is directly determined by the mutual position of the latter when they slide relative to each other, and an abutment means (9, 10) which determines the position of maximum extension of the rod (7), and that the chamber (8) is permanently connected to a source (23) of liquid under pressure and also to a path (25, 21) for discharging said liquid from the chamber, but this latter connection only when the rod (7) reaches its end-of-stroke position close to the mandrel (3)..

3. Device according to claim 2, characterized by the fact that the chamber (8) is connected to the source (23) of liquid under pressure via a duct that comprises a non-return valve (22).

4. Device according to claim 2 or 3, characterized by the fact that the inner volume of the chamber (8) increases or decreases as the elements (7a, 7b) of the rod slide relative to each other in order to respectively extend the rod or retract it.

5. Device according to claim 4, characterized by the fact that the chamber (8) is defined by an end wall (8a) and by a tubular side wall (8c) belonging to one of the two elements of the rod (7) and by a piston (8b) constituted by the end of the other element, said piston being slidable inside the chamber, and that said side wall (8c) is perforated by a first orifice (24) that is in permanent communication with the source (23) of liquid under pressure, and by a second orifice (25) that communicates with a discharge duct (21) only at the end of the stroke of the element to which said side wall belongs.

6. Device according to claim 5, characterized by the fact that the element to which the side wall (8c) of the chamber (8) belongs is the first element (7a), the piston (8b) being constituted by the end of the second element (7b).

7. Device according to any one of claims 2 to 6, characterized by the fact that the abutment means comprise a pin (9) passing through both of the first and second elements of the rod, one at least of which passes through a slot or a pair of slots (10) allowing between the two elements (7a, 7b) a sliding clearance of amplitude greater than the residual stroke performed by the second element (7b) after being unlocked from the first element.

8. Device according to claim 7, characterized by the fact that the ends of the pin (9) are received in a pair of guiding slots (11) formed in a fixed part (12) and extending along the direction of the axis (4) of the telescopic rod (7).

## Patentansprüche

1. Vorrichtung zum Bördeln des Deckels (1b) von Konservendosen (1), bestehend aus einem Bördelkopf und einem Drückerfuß (2), der dazu bestimmt ist, den Körper (1a) einer Konservendose (1) zu tragen, auf den ein Deckel (1b) gelegt wurde, und letzteren während des gesamten Bördelvorgangs durch Schub der Dose gegen einen feststehenden Dorn (3) mit einer bestimmten Kraft auf den Dosenkörper zu drücken, wobei der Drückerfuß (2) am Ende eines ersten Elements (7a) einer Teleskopstange (7) befestigt ist, die sich längs einer Achse erstreckt, die im rechten Winkel zu der Stützfläche des Drückerfußes (2) verläuft, und zwei Elemente (7a, 7b) aufweist, die sich gegeneinander verschieben können und mit einer Feder (13) verbunden sind, die die Tendenz hat, sie voneinander zu entfernen, während das zweite Element (7b) mit einem Antriebsmittel (17, 18) gekoppelt ist, das geeignet ist, es in eine Hin- und Herbewegung in Längsrichtung zwischen zwei festgelegten Endstellungen zu versetzen, und zwar einer von dem obengenannten Dorn (3) entfernten Ruhestellung und einer Arbeitsstellung, bei der bewirkt wird, daß der Deckel (1b) über die genannte Feder (13), das erste Element (7a) der Stange und den Drückerfuß (2) von dem Dorn (3) auf den Dosenkörper (1a) gedrückt wird,
dadurch gekennzeichnet, daß die Teleskopstange (7) mit Mitteln zum zeitweiligen gegenseitigen Verriegeln ihrer beiden Elemente (7a, 7b) versehen ist, die diese während des größten Teils des Hubes des ersten Elements (7a) in Richtung des Dorns (3) starr miteinander verbunden in einer Stellung zueinander halten, bei der die Feder (13) sich in einem bestimmten Vorspannungszustand befindet, und dann kurz nach dem Ende dieses Hubes das zweite Element vom ersten freisetzen, wobei das zweite allein unter der Einwirkung der von der Feder (13) unter der genannten Vorspannung entwickelten Kraft, wie mehr oder weniger gering diese auch sein mag, den Druck des Deckels (1b) auf den Dosenkörper erzeugt.

2. Vorrichtung nach Anspruch 1,
dadurch gekennzeichnet, daß die Verriegelungsmittel aus einer Kammer (8), die durch Wände umgrenzt wird, die zu dem einen bzw. dem anderen der beiden Elemente (7a, 7b) der Teleskopstange (7) gehören, deren Innenvolumen direkt durch die Stellung der beiden zueinander bestimmt ist, wenn sie sich gegeneinander verschieben, sowie aus einem Anschlagmittel (9, 10), das die maximale Ausdehnungslage der Stange (7) bestimmt, bestehen, und daß die Kammer (8) ständig mit einer Quelle (23) für Druckflüssigkeit verbunden ist und nur dann, wenn die Stange (7) ihre Hubendestellung in Richtung des Dorns (3) erreicht, mit einer Leitung (25, 21) zum Ablassen dieser Flüssigkeit aus der Kammer (8) verbunden ist.

3. Vorrichtung nach Anspruch 2,
dadurch gekennzeichnet, daß die Kammer (8) durch eine Rohrleitung mit einem Rückschlagventil (22) mit der Quelle (23) für Druckflüssigkeit verbunden ist.

4. Vorrichtung nach Anspruch 2 oder 3,
dadurch gekennzeichnet, daß das Innenvolumen der Kammer (8) sich je nachdem erhöht oder verringert, wie die Elemente (7a, 7b) der Stange sich gegeneinander verschieben, um diese auszudehnen bzw. zu verkürzen.

5. Vorrichtung nach Anspruch 4,
dadurch gekennzeichnet, daß die Kammer (8) durch einen Boden (8a) und eine rohrförmige Seitenwand (8c), die zu dem einen der beiden Elemente der Stange (7) gehören, sowie durch einen Kolben (8b), der vom Ende des anderen Elements gebildet wird, umgrenzt ist, wobei dieser Kolben im Inneren der Kammer gleitet, und daß durch die genannte Seitenwand (8c) eine erste Öffnung (24) verläuft, die ständig mit der Quelle (23) für Druckflüssigkeit verbunden ist, sowie eine zweite Öffnung (25) verläuft, die nur bei Hubende des Elements, zu dem die genannte Seitenwand gehört, mit einer Ablaßleitung (21) verbunden ist.

6. Vorrichtung nach Anspruch 5,
dadurch gekennzeichnet, daß das Element, zu dem die genannte Seitenwand (8c) der Kammer (8) gehört, das erste Element (7a) ist, wobei der Kolben (8b) vom Ende des zweiten Elements (7b) gebildet wird.

7. Vorrichtung nach einem der Ansprüche 2 bis 6,
dadurch gekennzeichnet, daß das Anschlagmittel aus einem Schubdübel (9) besteht, der sowohl durch das erste wie auch durch das zweite Element der Stange quer verläuft, wobei mindestens eines von diesen durch eine längliche Aussparung oder ein Paar von länglichen Aussparungen (10) zwischen den beiden Elementen (7a, 7b) ein Gleitspiel mit einer Amplitude gewährt, die größer ist als der Resthub, den das zweite Element (7b) nach seiner Verriegelung mit dem ersten ausführt.

8. Vorrichtung nach Anspruch 7,
dadurch gekennzeichnet, daß die Enden des Schubdübels (9) in einem Paar von Führungsschlitzen (11) Aufnahme finden, die in einem feststehenden Stück (12) ausgespart sind und sich in der Richtung der Achse (4) der Teleskopstange (7) erstrecken.
